# EUROPÄISCHE PATENTSCHRIFT

(11) **EP 4 101 987 B1**
(45) Veröffentlichungstag und Bekanntmachung des Hinweises auf die Patenterteilung: **03.12.2025**
(21) Anmeldenummer: 21178238.8
(22) Anmeldetag: 08.06.2021
(51) Int. Cl.: E02D 5/46

(54) **BOHRWERKZEUG UND VERFAHREN ZUM ERSTELLEN EINER BOHRUNG IM BODEN**
DRILLING TOOL AND METHOD FOR CREATING A HOLE IN THE SOIL
OUTIL DE FORAGE ET PROCÉDÉ DE PRODUCTION D'UN FORAGE DANS LE SOL

(43) Veröffentlichungstag der Anmeldung: 14.12.2022
(73) Patentinhaber: BAUER Spezialtiefbau GmbH, 86529 Schrobenhausen (DE)
(72) Erfinder: MAYINGER, Matthias, 86643 Rennertshofen (DE); STIMPFLE-ZIEGLER Andreas, 86556 Kühbach (DE)
(74) Vertreter: Wunderlich & Heim Patentanwälte PartG mbB

(56) Entgegenhaltungen:
- EP-A1- 2 156 907
- EP-A2- 0 441 169
- WO-A1-2015/140468
- DE-A1- 102004 005 967
- US-A- 5 304 016

## Beschreibung

Die Erfindung betrifft ein Bohrwerkzeug zum Erstellen einer Bohrung im Boden, mit einem rohrförmigen Bohrschaft, mindestens einer Abtragseinrichtung, welche zum Abtragen von Bodenmaterial ausgebildet ist, einer Zuführeinrichtung zum Zuführen eines Fluides durch den Bohrschaft durch mindestens eine Austrittsöffnung für das Fluid in die Bohrung, und mindestens einem sich radial zum Bohrschaft erstreckenden Mischelement, welches an dem Bohrschaft axial beabstandet zu der Abtragseinrichtung angeordnet und zum Vermischen von Bodenmaterial mit dem Fluid ausgebildet ist, gemäß dem Oberbegriff des Anspruchs 1.

Die Erfindung betrifft weiter ein Verfahren zum Erstellen einer Bohrung im Boden gemäß dem Oberbegriff des Anspruchs 11.

Gattungsgemäße Bohrwerkzeuge werden insbesondere im Spezialtiefbau zur Erstellung von Gründungselementen im Boden eingesetzt. Das Bohrwerkzeug kann dabei etwa mit einer Bohrschnecke ausgebildet sein, welche unter Abtrag von Bodenmaterial in den Boden abgebohrt wird. Das durch eine Abtragseinrichtung an der Bohrschnecke zerkleinerte Bodenmaterial kann nach oben in einen oberen Bereich der Bohrung abgefördert werden. Während des Bohrens kann über eine Austrittsöffnung am Bohrschaft eine aushärtbare Suspension eingeleitet werden, wobei durch Mischelemente am Bohrschaft die Suspension mit dem zerkleinerten Bodenmaterial zum in-situ-Herstellen eines sogenannten Bodenmörtels vermischt wird. Nach Erreichen einer Endtiefe wird das Bohrwerkzeug wieder aus der Bohrung rückgezogen, wobei gegebenenfalls unter weiterer Zuführung von Bohrsuspension und Drehung
des Bohrwerkzeuges zum weiteren Vermischen ein fertiger Bodenmörtel hergestellt wird, welcher dann zu dem Gründungselement aushärten kann.

Für ein besonders gutes Mischergebnis ist es bekannt, mindestens einen radial gerichteten Leitungskanal am Bohrschaft vorzugsehen, so dass Suspension über einen größeren Durchmesserbereich der Bohrung eingeleitet werden kann.

Ein Bohrwerkzeug gemäß dem Oberbegriff von Anspruch 1 ist aus der US 5 304 016 A bekannt. Weitere bekannte Bohrwerkzeuge werden in den Druckschriften DE 10 2004 005 967 A1, WO 2015/140468 A1 und EP 0 441 169 A2 gezeigt.

Der Erfindung liegt die **Aufgabe** zugrunde, ein Bohrwerkzeug und ein Verfahren zum Erstellen einer Bohrung im Boden anzugeben, mit welchen eine besonders gute Einleitung von Fluid in die Bohrung erreicht werden kann.

Die Aufgabe wir zum einen durch ein Bohrwerkzeug mit den Merkmalen des Anspruchs 1 und zum anderen durch ein Verfahren mit den Merkmalen des Anspruchs 11 gelöst. Bevorzugte Ausführungsformen der Erfindung sind in den abhängigen Ansprüchen angegeben.

Das erfindungsgemäße Bohrwerkzeug ist dadurch gekennzeichnet, dass mindestens eine erste Austrittsöffnung im Bereich der Abtragseinrichtung und mindestens eine zweite Austrittsöffnung axial beabstandet zu der mindestens einen ersten Austrittsöffnung angeordnet ist und dass an der Zuführeinrichtung mindestens eine Stelleinrichtung vorgesehen ist, mit welcher die mindestens eine erste Austrittsöffnung und/oder die mindestens eine zweite Austrittsöffnung sperrbar sind, wobei Fluid wahlweise über die mindestens eine erste Austrittsöffnung oder die mindestens eine zweite Austrittsöffnung in die Bohrung einleitbar ist.

Ein erster Grundgedanke der Erfindung liegt darin, mehrere Austrittsöffnungen entlang des Bohrschaftes vorzusehen. Dabei ist es ein weiterer Grundgedanke der Erfindung, dass eine Stelleinrichtung vorgesehen ist, mit welcher wahlweise mindestens eine Austrittsöffnung sperrbar ist. Bei dem erfindungsgemäßen Bohrwerkzeug kann somit gesteuert werden, Fluid gezielt zu bestimmten Zeitpunkten über bestimmte Austrittsöffnungen in die Bohrung einzuleiten.

So kann beispielsweise beim Abbohren Fluid im Bereich der Abtragseinrichtung eingeleitet werden, so dass das abgetragene Bohrklein unmittelbar an der Abtragseinrichtung mit dem Fluid, insbesondere einer Bohrsuspension, vermengt werden kann. Hierdurch kann ein besonders gutes Mischergebnis schon beim Abbohren erzielt werden. Bei einem Rückziehen des Bohrschaftes aus dem Bohrloch kann eine weitere Zuführung von Bohrsuspension in dem Bereich des Abtragseinrichtung ein Mischergebnis verschlechtern, da bei einem nach-oben-Ziehen des Bohrwerkzeuges Bohrsuspension, welche am unteren Ende des Bohrwerkzeuges in das Bohrloch eingeleitet wird, kaum noch mechanisch verrührt werden kann.

Mit dem erfindungsgemäßen Bohrwerkzeug können beispielsweise untere erste Austrittsöffnungen über die Stelleinrichtung gesperrt werden, während eine weitere Zuführung von Suspension über axial beabstandete obere zweite Austrittsöffnungen erfolgen kann. Bei einem Rückziehen des noch drehenden Bohrwerkzeuges kann die oben eingeleitete Suspension weiter durch das Bohrwerkzeug mit angeordneten Mischelementen und/oder der Abtragseinrichtung mit dem abgetragenen Bodenmaterial vermengt werden. Auf diese Weise können eine besonders gute Mischung und insbesondere ein hochqualitativer und sehr gleichmäßiger Bodenmörtel effizient erstellt werden. So können besonders feste Gründungselemente im Boden hergestellt werden.

Grundsätzlich können über die mindestens eine Stelleinrichtung verschiedenste Konstellationen zur Zuführung eines Fluides in eine Bohrung eingestellt werden. So kann eine Zuführung nur über einzelne Austrittsöffnungen oder gleichzeitig über mehrere Austrittsöffnungen erfolgen. Erfindungsgemäß ist durch die mindestens eine Stelleinrichtung die mindestens eine erste Austrittsöffnung und die mindestens eine zweite Austrittsöffnung wechselweise sperrbar, wobei Fluid über die mindestens eine erste Austrittsöffnung oder die mindestens eine zweite Austrittsöffnung in die Bohrung einleitbar ist, während die mindestens eine zweite Austrittsöffnung beziehungsweise die mindestens eine erste Austrittsöffnung gesperrt ist. Durch eine wechselbare Sperrbarkeit kann sichergestellt werden, dass nicht gleichzeitig über zwei axial beabstandete Austrittsöffnungen eine Fluideinleitung erfolgt. Das Fluid kann ein strömungsfähiges Medium sein, insbesondere eine Flüssigkeit oder eine Suspension.

Generell kann das Bohrwerkzeug nur an seinem unteren Endbereich eine Abtragseinrichtung zum Abtragen von Bodenmaterial aufweisen. Bei bestimmten Bodenverhältnissen kann es nach einer Weiterbildung der Erfindung zweckmäßig sein, dass mindestens eine erste Abtragseinrichtung an einem unteren Endbereich des Bohr-schaftes und mindestens eine zweite Abtragseinrichtung axial oberhalb der ersten Abtragseinrichtung angeordnet sind. So kann die zweite Abtragseinrichtung an einem oberen Endbereich des Bohrwerkzeugs vorgesehen werden, so dass gegebenenfalls auch beim Rückziehen des Bohrwerkzeugs eingefallenes Bodenmaterial entlang der Bohrlochwandung zuverlässig abgetragen werden kann. Die Austrittsöffnungen befinden sich vorzugsweise an und/oder zwischen den zwei Abtragseinrichtungen.

Besonders zweckmäßig ist es dabei, dass zwischen der ersten Abtragseinrichtung und der zweiten Abtragseinrichtung das mindestens eine Mischelement angeordnet ist. Hierdurch kann sowohl beim Abbohren als auch beim Rückziehen von beiden Abtragseinrichtungen abgetragenes Bodenmaterial zuverlässig durch die Mischeinrichtung verrührt werden. Vorzugsweise sind mehrere Mischelemente entlang des Bohrschaftes angeordnet.

Ein besonders gutes Mischergebnis kann nach einer weiteren Ausführungsvariante der Erfindung dadurch erzielt werden, dass die Abtragseinrichtung mindestens eine sich radial zum Bohrschaft erstreckende Tragleiste aufweist, an welcher Abtragelemente zum Abtragen von Bodenmaterial angeordnet sind, und dass an oder in der Tragleiste ein erster Leitungskanal ausgebildet ist, entlang welchem ein oder mehrere Austrittsöffnungen vorgesehen sind. Somit kann über die Tragleiste der Abtragseinrichtung über den Durchmesser der Bohrung verteilt eine Fluideintragung erfolgen. Dies sorgt für eine besonders gute Verteilung und Durchmischung.

Ein besonders gutes Mischergebnis kann weiter nach einer anderen Ausführungsform der Erfindung dadurch erzielt werden, dass das Mischelement einen Tragarm aufweist und dass an oder in dem Tragarm ein zweiter Leitungskanal ausgebildet ist, entlang welchem ein oder mehrere Austrittsöffnungen vorgesehen sind. Das Mischelement kann dabei nur aus dem Tragarm oder aus zusätzlichen Rühr- oder Mischgliedern an dem Tragarm ausgebildet sein. Durch einen sich in radialer Richtung vom Bohrschaft weg erstreckenden Tragarm des mindestens einen Mischelementes kann ebenfalls eine gute Verteilung und Vermischung über den Bohrungsdurchmesser erfolgen.

Eine weitere bevorzugte Ausführungsform der Erfindung besteht darin, dass mindestens eine Austrittsöffnung unmittelbar am Bohrschaft angeordnet ist. Insbesondere können ein oder mehrere Austrittsöffnungen am unteren Endbereich des Bohrschaftes nahe zur Abtragungseinrichtung vorgesehen sein, da dort durch den mechanischen Energieeintrag eine besonders starke Vermischung erfolgt.

Grundsätzlich kann die Stelleinrichtung in jeder geeigneten Weise ausgebildet sein, etwa mit elektrisch ansteuerbaren Stellventilen. Eine besonders zweckmäßige Ausgestaltung eines erfindungsgemäßen Bohrwerkzeuges liegt darin, dass die Stelleinrichtung mindestens ein bewegbares Stellelement umfasst, welches zwischen einer Verschlussstellung und einer Öffnungsstellung verstellbar ist. Die Stellelemente können dabei Klappen oder Schieber sein, welche individuell durch Aktoren oder mechanisch durch ein zentrales Bestätigungsgestänge angesteuert werden können. Generell können ein oder mehrere Stellelemente zentral in dem Bohrschaft angeordnet sein, so dass beispielsweise eine Öffnung oder Freigabe eines Durchflusses zu einem unteren Bereich des Bohrschaftes ermöglicht wird. Das Stellelement kann dabei einen Durchgangskanal in dem Bohrschaft sperren oder freigeben. Besonders vorteilhaft ist es nach einer Weiterbildung der Erfindung, dass jedem Leitungskanal ein Stellelement zugeordnet ist. Somit kann bei den radial gerichteten Leitungskanälen eingestellt werden, ob über diese Fluid eingeleitet werden soll oder nicht. Durch ein Stellelement kann auch ein Teil des Bohrschaftes gesperrt oder geöffnet werden. Eine besonders zuverlässige Ansteuerung des mindestens einen Stellelementes durch die Stelleinrichtung kann dadurch bewirkt werden, dass die Stelleinrichtung durch Änderung der Drehung des Bohrschaftes betätigbar ist. Hierdurch kann eine weiterhin einfache und robuste Gestaltung des Bohrwerkzeuges erreicht werden.

Insbesondere kann dies dadurch erreicht werden, dass das mindestens eine Stellelement mechanisch durch einen Kulissenstellmechanismus verstellbar ist. So kann beispielsweise entlang des Bohrschaftes eine mechanische Steuerkulisse vorgesehen sein, entlang welcher ein Betätigungselement oder eine Betätigungsnocke des Stellelementes anliegt und geführt wird. Durch Änderung der Drehung des Bohrschaftes kann das Stellelement mit der Betätigungsnocke entlang der Kulisse verschoben werden, wobei das Stellelement einerseits die Verschlussstellung oder andererseits die Öffnungsstellung einnehmen kann. Hierdurch kann eine einfache mechanische Steuerung erzielt werden. Insbesondere kann so etwa beim Abbohren mit einer vorgegebenen Bohrdrehrichtung etwa eine Öffnung der mindestens einen unteren Austrittsöffnung bewirkt werden, während bei einem Rückziehen des Bohrwerkzeuges aus dem Bohrloch mit entgegengesetzter Drehrichtung durch den vorgegebenen Kulissenstellmechanismus automatisch die mindestens eine untere Austrittsöffnung verschlossen wird.

Die Erfindung betrifft weiter ein Verfahren zum Erstellen einer Bohrung im Boden, wobei das zuvor beschriebene erfindungsgemäße Bohrwerkzeug eingesetzt wird und ein Fluid wahlweise über mindestens eine erste Austrittsöffnung und/oder mindestens eine zweite Austrittsöffnung in die Bohrung eingeleitet wird.

Mit dem erfindungsgemäßen Verfahren können die zuvor beschriebenen Vorteile beim Einsatz des erfindungsgemäßen Bohrwerkzeuges erzielt werden.

Insbesondere beim Einsatz einer aushärtbaren Flüssigkeit oder Suspension kann eine zweckmäßige Verfahrensvariante dadurch realisiert werden, dass das Fluid beim Abbohren über die mindestens eine erste Austrittsöffnung eingeleitet wird, welche in einem unteren Endbereich des Bohrschaftes angeordnet ist, und dass das Fluid über die mindestens eine zweite Austrittsöffnung oberhalb der ersten Austrittsöffnung in die Bohrung eingeleitet wird, wobei das Bohrwerkzeug gedreht wird. Dieses Verfahren kann insbesondere zur Herstellung eines qualitativ hochwertigen Bodenmörtels in der Bohrung eingesetzt werden.

Besonders zweckmäßig ist es nach einer Weiterbildung des erfindungsgemäßen Verfahrens, dass als Fluid eine aushärtbare Suspension eingeleitet wird, wobei in der Bohrung ein Gründungselement im Boden hergestellt wird. Nach dem Rückziehen des Bohrwerkzeugs kann der in der Bohrung aus dem abgetragenen Bodenmaterial und dem zugeleiteten aushärtbaren Fluid hergestellte Bodenmörtel zu einem Gründungselement, insbesondere einem Gründungspfahl, aushärten.

Durch das erfindungsgemäße Verfahren kann so ein besonders gut durchmischter Bodenmörtel und damit sehr homogener Bodenmörtel produziert werden, der zu einem hochqualitativen Gründungselement aushärtet. Die Gefahr der Bildung von Fehlstellen in dem Gründungselement wird erheblich reduziert oder sogar vollständig vermieden.

Die Erfindung wird nachfolgend anhand eines bevorzugten Ausführungsbeispieles weiter erläutert. In den Zeichnungen zeigen:
- Fig. 1: eine Seitenansicht eines erfindungsgemäßen Bohrwerkzeuges;
- Fig. 2: Ansicht des Bohrwerkzeuges von Fig. 1 von unten;
- Fig. 3: eine Querschnittsansicht des Bohrwerkzeuges nach den Figuren 1 und 2; und
- Fig. 4: eine vergrößerte Detaildarstellung entsprechend dem markierten Ausschnitt in Fig. 3 zur Stelleinrichtung eines erfindungsgemäßen Bohrwerkzeuges.

Ein erfindungsgemäßes Bohrwerkzeug 10 wird in Zusammenhang mit den Figuren 1 bis 4 erläutert. Das Bohrwerkzeug 10 umfasst einen rohrförmigen Bohrschaft 12 mit einem inneren Hohlraum 14. An einer Unterseite des Bohrschaftes 12 sind eine mittige Pilotspitze 20 und eine nach unten gerichtete erste Abtragseinrichtung 21 angeordnet. Die erste Abtragseinrichtung 21 weist eine kurze Bohrwendel 18 mit zwei Durchtrittsöffnungen 19 auf. Entlang von zwei sich in radialer Richtung erstreckenden ersten Tragleisten 24 sind zahnartige Abtragselemente 26 zum Abtragen von Bodenmaterial in grundsätzlich bekannter Weise angeordnet. Die ersten Tragleisten 24 sind hohl ausgebildet und bilden einen ersten Leitungskanal 32, welcher in radialer Richtung verläuft. Der erste Leitungskanal 32 ist mit einer mittigen Zuführeinrichtung 30 mit einer Mittenleitung 31 in dem hohlen Bohrschaft 12 zur Zuführung einer Flüssigkeit oder von Suspension verbunden. Die Flüssigkeit oder die Suspension kann über erste Austrittsöffnungen 35 entlang der ersten Tragleisten 24 ausströmen.

An einem oberen Ende des Bohrschaftes 12 ist eine steckerartige Bohrrohrverbindung 16 angeordnet, um das Bohrwerkzeug 10 mit einem nicht-dargestellten hohlen Bohrgestänge zu verbinden, welches in grundsätzlich bekannter Weise an einem vorzugsweise mobilen Bohrgerät drehbar gelagert und angetrieben ist. Von dem Bohrgerät kann über das Bohrgestänge Flüssigkeit oder Suspension der Zuführeinrichtung 30 in dem Bohrwerkzeug 10 zugeleitet werden.

Unmittelbar unterhalb der Bohrrohrverbindung 16 ist eine nach oben gerichtete zweite Abtragseinrichtung 22 mit zahnartigen Abtragselementen 26 angeordnet. Die Abtragselemente 26 der zweiten Abtragseinrichtung 22 sind anders als die Abtragselemente 26 der ersten Abtragseinrichtung 21 nach oben gerichtet, um bei einem drehenden Rückziehen des Bohrwerkzeuges 10 aus einem erstellten Bohrloch eventuell eingefallenes Bodenmaterial zu zerkleinern und ein zuverlässiges Rückziehen des Bohrwerkzeuges aus einer Bohrung im Boden zu gewährleisten.

Die zweite Abtragseinrichtung 22 kann ebenfalls zwei entgegengesetzte und radial gerichtete zweite Tragleisten 25 aufweisen, welche zum Bilden eines zweiten Leitungskanales 33 hohl ausgebildet sind. Die zweiten Leitungskanäle 33 münden in der Mittenleitung 31 der Zuführeinrichtung 30, wie anschaulich in Fig. 4 dargestellt ist.

Zwischen der ersten Abtragseinrichtung 21 und der zweiten Abtragseinrichtung 22 sind an dem Bohrschaft 12 axial und/radial versetzte Mischelemente 40 mit radial gerichteten Tragarmen 42 ausgebildet, an welchen Mischblätter 44 angeordnet sein können.

Unterhalb der zweiten Abtragseinrichtung 22 ist an dem Bohrschaft 12 eine Stelleinrichtung 50 mit einem riegel- oder plattenförmigen Stellelemente 52 ausgebildet, durch welches die Mittenleitung 31 der Zuführeinrichtung 30 zwischen der ersten Abtragseinrichtung 21 und der zweiten Abtragseinrichtung 22 abgesperrt oder geöffnet werden kann. **In** den Figuren 3 und 4 ist das Stellelement 52 in der Verschluss- oder Sperrposition dargestellt. Das Stellelement 52 ragt mit einem Ende aus dem Bohrschaft 12 heraus, wobei an dem nach außen ragenden Ende zum Bilden eines Kulissenstellmechanismus 54 ein radial nach oben gerichteter Nockenbolzen 56 vorgesehen ist.

Der Nockenbolzen 56 greift dabei in eine Führungsnut 59 in einer bogenförmigen Kulissenschiene 58 ein, welche an der Außenseite des Bohrschaftes 12 angeordnet ist. Die Führungsnut 59 verläuft in Umfangsrichtung und ist dabei etwa halbkreisförmig ausgebildet, jedoch mit einem sich verändernden Abstand zur Bohrachse. Somit ist der Kulissenstellmechanismus 54 gebildet, wobei durch eine Relativdrehung zwischen der Kulissenschiene 58 mit der Führungsnut 59 zu dem Nockenbolzen 56 dieser in seiner Radialposition zur Bohrachse verändert wird. Durch die Verbindung zwischen dem Nockenbolzen 56 mit dem Stellelement 52 kann dieses so zwischen einer Verschlussposition und einer Öffnungsposition durch eine Relativdrehung verstellt werden.

Zum Bewirken einer Relativdrehung kann die bogenförmige Kulissenschiene 58 an einer Lagerhülse 60 angebracht sein, welche drehbar an der Außenseite des Bohrschaftes 12 gelagert ist. An der Lagerhülse 60 kann auch die obere zweite Abtragseinrichtung 22 angeordnet sein. Bei einer Drehrichtungsänderung des Bohrwerkzeuges 10 kann so eine Relativdrehung zwischen dem Bohrschaft 12 und der Lagerhülse 60 mit der Kulissenschiene 58 und gegebenenfalls der daran angebrachten zweiten Abtragseinrichtung 22 bewirkt werden. Somit kann durch eine Änderung der Drehrichtung des Bohrwerkzeuges 10 die Stelleinrichtung 50 betätigt werden.

Gemäß einem erfindungsgemäßen Verfahren kann so beim Erstellen und Abteufen einer Bohrung mit den Bohrwerkzeug 10 das Stellelement 52 in seine Öffnungsposition gebracht werden, so dass in dieser Stellung beim Abbohren Bohrflüssigkeit oder Bohrsuspension zu den unteren ersten Austrittsöffnungen 35 geleitet und unmittelbar an der ersten Abtragseinrichtung 21 in die Bohrung eingeleitet werden kann.

Wird hingegen das Bohrwerkzeug 10 mit umgekehrter Drehrichtung aus der erstellten Bohrung wieder rückgezogen, wird durch den Kulissenstellmechanismus 54 eine Verstellung des Stellelementes 52 in eine Verschluss- oder Sperrposition bewirkt, so dass dann zugeleitete Flüssigkeit oder Suspension ausschließlich über die darüberliegenden zweiten Austrittsöffnungen 36 an der zweiten Abtragseinrichtung 22 in die Bohrung eingeleitet wird.

Durch das Einleiten am oberen Ende des Bohrwerkzeuges 10 wird beim Rückziehen sichergestellt, dass das drehende Bohrwerkzeug 10 die neu eingeleitete Flüssigkeit noch hinreichend intensiv mit der bereits bestehenden Suspension in der Bohrung vermengt.

## Patentansprüche

1. Bohrwerkzeug zum Erstellen einer Bohrung im Boden, mit
- einem rohrförmigen Bohrschaft (12),
- mindestens einer Abtragseinrichtung (21, 22), welche zum Abtragen von Bodenmaterial ausgebildet ist,
- einer Zuführeinrichtung (30) zum Zuführen eines Fluides durch den Bohrschaft (12) durch mindestens eine Austrittsöffnung (35) für das Fluid in die Bohrung und
- mindestens einem sich radial zum Bohrschaft (12) erstreckenden Mischelement (40), welches an dem Bohrschaft (12) axial beabstandet zu der Abtragseinrichtung (21) angeordnet und zum Vermischen von Bodenmaterial mit dem Fluid ausgebildet ist,
- wobei mindestens eine erste Austrittsöffnung (35) entlang des Bohrschaftes (12) im Bereich der Abtragseinrichtung (21) und mindestens eine zweite Austrittsöffnung (36) entlang des Bohrschafts (12) axial beabstandet zu der mindestens einen ersten Austrittsöffnung (35) angeordnet ist,
- **dadurch gekennzeichnet,**
- **dass** an der Zuführeinrichtung (30) mindestens eine Stelleinrichtung vorgesehen ist, mit welcher die mindestens eine erste Austrittsöffnung (35) und/oder die mindestens eine zweite Austrittsöffnung (36) sperrbar sind, wobei Fluid wahlweise über die mindestens eine erste Austrittsöffnung (35) oder die mindestens eine zweite Austrittsöffnung (36) in die Bohrung einleitbar ist und
- **dass** durch die mindestens eine Stelleinrichtung (50) die mindestens eine erste Austrittsöffnung (35) und die mindestens eine zweite Austrittsöffnung (36) wechselweise sperrbar sind, wobei Fluid über die mindestens eine erste Austrittsöffnung (35) oder die mindestens eine zweite Austrittsöffnung (36) in die Bohrung einleitbar ist, während die mindestens eine zweite Austrittsöffnung (36) beziehungsweise die mindestens eine erste Austrittsöffnung (35) gesperrt ist.

2. Bohrwerkzeug nach Anspruch 1,
**dadurch gekennzeichnet,**
**dass** mindestens eine erste Abtragseinrichtung (21) an einem unteren Endbereich des Bohrschaftes (12) und mindestens eine zweite Abtragseinrichtung (22) axial oberhalb der ersten Abtragseinrichtung (21) angeordnet sind.

3. Bohrwerkzeug nach Anspruch 2,
**dadurch gekennzeichnet,**
**dass** zwischen der ersten Abtragseinrichtung (21) und der zweiten Abtragseinrichtung (22) das mindestens eine Mischelement (40) angeordnet ist.

4. Bohrwerkzeug nach einem der Ansprüche 1 bis 3,
**dadurch gekennzeichnet,**
**dass** die Abtragseinrichtung mindestens eine sich radial zum Bohrschaft (12) erstreckende Tragleiste aufweist, an welcher Abtragselemente (26) zum Abtragen von Bodenmaterial angeordnet sind, und
**dass** an oder in der Tragleiste ein erster Leitungskanal (32) ausgebildet ist, entlang welchem weitere Austrittsöffnungen vorgesehen sind.

5. Bohrwerkzeug nach einem der Ansprüche 1 bis 4,
**dadurch gekennzeichnet,**
**dass** das Mischelement (40) einen Tragarm (42) aufweist und
**dass** an oder in dem Tragarm (42) ein zweiter Leitungskanal (33) ausgebildet ist, entlang welchem weitere Austrittsöffnungen vorgesehen sind.

6. Bohrwerkzeug nach einem der Ansprüche 1 bis 5,
**dadurch gekennzeichnet,**
**dass** mindestens eine Austrittsöffnung unmittelbar am Bohrschaft (12) angeordnet ist.

7. Bohrwerkzeug nach einem der Ansprüche 1 bis 6,
**dadurch gekennzeichnet,**
**dass** die Stelleinrichtung (50) mindestens ein bewegbares Stellelement (52) umfasst, welche zwischen einer Verschlussstellung und einer Öffnungsstellung verstellbar sind.

8. Bohrwerkzeug nach Anspruch 7,
**dadurch gekennzeichnet,**
**dass** jedem Leitungskanal ein Stellelement (52) zugeordnet ist.

9. Bohrwerkzeug nach einem der Ansprüche 1 bis 8,
**dadurch gekennzeichnet,**
**dass** die Stelleinrichtung durch Änderung der Drehung des Bohrschaftes (12) betätigbar ist.

10. Bohrwerkzeug nach einem der Ansprüche 7 bis 9,
**dadurch gekennzeichnet,**
**dass** das mindestens eine Stellelement (52) mechanisch durch einen Kulissenstellmechanismus (54) verstellbar ist.

11. Verfahren zum Erstellen einer Bohrung im Boden,
**dadurch gekennzeichnet,**
**dass** ein Bohrwerkzeug (10) nach einem der Ansprüche 1 bis 10 eingesetzt wird und
**dass** ein Fluid wahlweise über die mindestens eine erste Austrittsöffnung (35) oder die mindestens eine zweite Austrittsöffnung (36) in die Bohrung eingeleitet wird.

12. Verfahren nach Anspruch 11,
**dadurch gekennzeichnet,**
**dass** das Fluid beim Abbohren über die mindestens eine erste Austrittsöffnung (35) eingeleitet wird, welche in einem unteren Endbereich des Bohrschaftes (12) angeordnet ist, und
**dass** das Fluid über die mindestens eine zweite Austrittsöffnung (36) oberhalb der ersten Austrittsöffnung (35) in die Bohrung eingeleitet wird, wobei das Bohrwerkzeug (10) gedreht wird.

13. Verfahren nach Anspruch 11 oder 12,
**dadurch gekennzeichnet,**
**dass** als Fluid eine aushärtbare Suspension eingeleitet wird, wobei in der Bohrung ein Gründungselement im Boden hergestellt wird.

## Claims

1. Drilling tool for creating a bore in the ground, comprising
- a tubular drill shank (12),
- at least one removal device (21, 22), which is configured to remove soil material,
- a supply device (30) for supplying a fluid through the drill shank (12) through at least one outlet opening (35) for the fluid into the bore, and
- at least one mixing element (40) extending radially to the drill shank (12), which is arranged on the drill shank (12) at an axial distance from the removal device (21) and is configured for mixing soil material with the fluid,
- wherein at least one first outlet opening (35) along the drill shank (12) is arranged in the region of the removal device (21) and at least one second outlet opening (36) along the drill shank (12) is arranged at an axial distance from the at least one first outlet opening (35),
**characterized**
- **in that** at least one actuating device is provided on the supply device (30), by means of which the at least one first outlet opening (35) and/or the at least one second outlet opening (36) can be blocked, wherein fluid can optionally be introduced into the bore via the at least one first outlet opening (35) or the at least one second outlet opening (36), and
- **in that** the at least one first outlet opening (35) and the at least one second outlet opening (36) can alternately be blocked by the at least one actuating device (50), wherein fluid can be introduced into the bore via the at least one first outlet opening (35) or the at least one second outlet opening (36), while the at least one second outlet opening (36) or rather the at least one first outlet opening (35) is blocked.

2. Drilling tool according to claim 1,
**characterized**
**in that** at least one first removal device (21) is arranged at a lower end portion of the drill shank (12) and at least one second removal device (22) is arranged axially above the first removal device (21).

3. Drilling tool according to claim 2,
**characterized**
**in that** the at least one mixing element (40) is arranged between the first removal device (21) and the second removal device (22).

4. Drilling tool according to any one of claims 1 to 3,
**characterized**
**in that** the removal device has at least one support bar extending radially to the drill shank (12), on which removal elements (26) for removing soil material are arranged, and
**in that** a first conduit channel (32) is formed on or in the support bar, along which one or multiple outlet openings are provided.

5. Drilling tool according to any one of claims 1 to 4,
**characterized**
**in that** the mixing element (40) has a support arm (42) and
**in that** a second conduit channel (33) is formed on or in the support arm (42), along which further outlet openings are provided.

6. Drilling tool according to any one of claims 1 to 5,
**characterized**
**in that** at least one outlet opening is arranged directly on the drill shank (12).

7. Drilling tool according to any one of claims 1 to 6,
**characterized**
**in that** the actuating device (50) comprises at least one movable actuating element (52) which can be adjusted between a closed setting and an open setting.

8. Drilling tool according to claim 7,
**characterized**
**in that** an actuating element (52) is assigned to each conduit channel.

9. Drilling tool according to any one of claims 1 to 8,
**characterized**
**in that** the actuating device can be operated by changing the rotation of the drill shank (12).

10. Drilling tool according to any one of claims 7 to 9,
**characterized**
**in that** the at least one actuating element (52) is mechanically adjustable by means of a link adjusting mechanism (54).

11. Method for creating a bore in the ground,
**characterized**
**in that** a drilling tool (10) according to one of claims 1 to 10 is used and
**in that** a fluid is optionally introduced into the bore via the at least one first outlet opening (35) or the at least one second outlet opening (36).

12. Method according to claim 11,
**characterized**
**in that** during sinking-by-drilling the fluid is introduced via the at least one first outlet opening (35), which is arranged in a lower end portion of the drill shank (12),
and
**in that** the fluid is introduced into the bore via the at least one second outlet opening (36) above the first outlet opening (35), wherein the drilling tool (10) is rotated.

13. Method according to claim 11 or 12,
**characterized**
**in that** a curable suspension is introduced as a fluid, wherein a foundation element is produced in the bore in the ground.

## Revendications

1. Outil de forage pour réaliser un forage dans le sol, avec
- une tige de forage tubulaire (12),
- au moins un appareil d'enlèvement (21, 22), qui est configuré pour enlever du matériau de sol,
- un appareil d'amenée (30) pour amener un fluide à travers la tige de forage (12) à travers au moins une ouverture de sortie (35) pour le fluide dans le forage, et
- au moins un élément mélangeur (40) s'étendant radialement par rapport à la tige de forage (12), qui est agencé sur la tige de forage (12) à distance axiale de l'appareil d'enlèvement (21) et est configuré pour mélanger du matériau de sol avec le fluide,
- au moins une première ouverture de sortie (35) étant agencée le long de la tige de forage (12) dans la zone de l'appareil d'enlèvement (21) et au moins une deuxième ouverture de sortie (36) étant agencée le long de la tige de forage (12) à distance axiale de l'au moins une première ouverture de sortie (35),
- **caractérisé en ce qu'**
- au moins un appareil de réglage est prévu sur l'appareil d'amenée (30), avec lequel l'au moins une première ouverture de sortie (35) et/ou l'au moins une deuxième ouverture de sortie (36) peuvent être bloquées, du fluide pouvant être introduit dans le forage au choix par l'intermédiaire de l'au moins une première ouverture de sortie (35) ou de l'au moins une deuxième ouverture de sortie (36), et
- **en ce que** l'au moins une première ouverture de sortie (35) et l'au moins une deuxième ouverture de sortie (36) peuvent être bloquées alternativement par l'au moins un appareil de réglage (50), du fluide pouvant être introduit dans le forage par l'intermédiaire de l'au moins une première ouverture de sortie (35) ou de l'au moins une deuxième ouverture de sortie (36), tandis que l'au moins une deuxième ouverture de sortie (36) ou l'au moins une première ouverture de sortie (35) est bloquée.

2. Outil de forage selon la revendication 1,
**caractérisé en ce qu'**
au moins un premier appareil d'enlèvement (21) est agencé au niveau d'une zone d'extrémité inférieure de la tige de forage (12) et au moins un deuxième appareil d'enlèvement (22) est agencé axialement au-dessus du premier appareil d'enlèvement (21).

3. Outil de forage selon la revendication 2,
**caractérisé en ce que**
l'au moins un élément mélangeur (40) est agencé entre le premier appareil d'enlèvement (21) et le deuxième appareil d'enlèvement (22).

4. Outil de forage selon l'une quelconque des revendications 1 à 3,
**caractérisé en ce que**
l'appareil d'enlèvement présente au moins une barre de support s'étendant radialement par rapport à la tige de forage (12), sur laquelle sont agencés des éléments d'enlèvement (26) pour enlever du matériau de sol, et
**en ce qu'**un premier canal de conduite (32) est formé sur ou dans la barre de support, le long duquel d'autres ouvertures de sortie sont prévues.

5. Outil de forage selon l'une quelconque des revendications 1 à 4,
**caractérisé en ce que**
l'élément mélangeur (40) présente un bras de support (42) et
**en ce qu'**un deuxième canal de conduite (33) est formé sur ou dans le bras de support (42), le long duquel d'autres ouvertures de sortie sont prévues.

6. Outil de forage selon l'une quelconque des revendications 1 à 5,
**caractérisé en ce qu'**
au moins une ouverture de sortie est agencée directement sur la tige de forage (12).

7. Outil de forage selon l'une quelconque des revendications 1 à 6,
**caractérisé en ce que**
l'appareil de réglage (50) comprend au moins un élément de réglage mobile (52) qui peut être réglé entre une position de fermeture et une position d'ouverture.

8. Outil de forage selon la revendication 7,
**caractérisé en ce qu'**
un élément de réglage (52) est associé à chaque canal de conduite.

9. Outil de forage selon l'une quelconque des revendications 1 à 8,
**caractérisé en ce que**
l'appareil de réglage peut être actionné par modification de la rotation de la tige de forage (12).

10. Outil de forage selon l'une quelconque des revendications 7 à 9,
**caractérisé en ce que**
l'au moins un élément de réglage (52) est réglable mécaniquement par un mécanisme de réglage à coulisse (54).

11. Procédé pour réaliser un forage dans le sol,
**caractérisé en ce qu'**
un outil de forage (10) selon l'une quelconque des revendications 1 à 10 est utilisé et
**en ce qu'**un fluide est introduit dans le forage au choix par l'intermédiaire de l'au moins une première ouverture de sortie (35) ou de l'au moins une deuxième ouverture de sortie (36).

12. Procédé selon la revendication 11,
**caractérisé en ce que**
le fluide est introduit lors du forage par l'intermédiaire de l'au moins une première ouverture de sortie (35) qui est agencée dans une zone d'extrémité inférieure de la tige de forage (12), et
**en ce que** le fluide est introduit dans le forage par l'intermédiaire de l'au moins une deuxième ouverture de sortie (36) au-dessus de la première ouverture de sortie (35), l'outil de forage (10) étant mis en rotation.

13. Procédé selon la revendication 11 ou 12,
**caractérisé en ce qu'**
une suspension durcissable est introduite en tant que fluide, un élément de fondation étant fabriqué dans le sol dans le forage.
